# EUROPÄISCHE PATENTSCHRIFT

(11) **EP 1 954 949 B1**
(45) Veröffentlichungstag und Bekanntmachung des Hinweises auf die Patenterteilung: **10.02.2010**
(21) Anmeldenummer: 06818465.4
(22) Anmeldetag: 10.11.2006
(51) Int. Cl.: F15B 11/16, F15B 11/028

(54) **HYDRAULISCHE STEUERVORRICHTUNG**
HYDRAULIC CONTROL DEVICE
DISPOSITIF HYDRAULIQUE DE COMMANDE

(30) Priorität: 21.11.2005 DE 102005055309
(43) Veröffentlichungstag der Anmeldung: 13.08.2008
(73) Patentinhaber: Bosch Rexroth AG, 70184 Stuttgart (DE)
(72) Erfinder: KAUSS, Wolfgang, F-69340 Francheville (FR)
(86) Internationale Anmeldenummer: PCT/EP2006/010793
(87) Internationale Veröffentlichungsnummer: WO 2007/057126

(56) Entgegenhaltungen:
- WO-A-02/42648
- DE-A1- 4 417 962
- DE-A1- 10 149 791

## Beschreibung

Die Erfindung betrifft eine hydraulische Steuervorrichtung in load-sensing Ausführung gemäß dem Oberbegriff des Patentanspruchs 1.

Eine so genannte lastkompensierte oder load-sensing Steuervorrichtung zur Ansteuerung mehrerer hydraulischer Verbraucher ist z.B. aus der DE 197 15 020 A1 und aus der DE 102 45 836 A1 bekannt. Bei einer solchen Steuervorrichtung wird der Lastdruck der einzelnen Verbraucher erfasst. Der höchste erfasste Lastdruck wird über eine Lastdruckmeldeleitung einem Regelglied der Druckmittelquelle zugeführt. Der von der Druckmittelquelle bereitgestellte Druck wird dadurch um eine bestimmte Regeldruckdifferenz Δp über dem höchsten Lastdruck eingeregelt. Die Geschwindigkeit der einzelnen Verbraucher wird über verstellbare Zumessblenden gesteuert. Individualdruckwaagen regeln die Druckdifferenz über den Zumessblenden jeweils auf einen konstanten Wert, so dass die Geschwindigkeit der einzelnen Verbraucher unabhängig von ihrem Lastdruck steuerbar ist. Solche Druckwaagen werden auch LS-Druckwaagen genannt. Die auf diese Weise angesteuerten Verbraucher werden als LS-Verbraucher bezeichnet.

Eine weitere hydraulische Steuervorrichtung gemäß dem Oberbegriff des Anspruchs 1 ist aus der DE 4417962 A1 bekannt.

Die jeweilige Individualdruckwaage ist üblicherweise in Öffnungsrichtung von dem Lastdruck des Verbrauchers, d.h. von dem Druck stromab der Zumessblende, sowie von einer Regelfeder und in Schließrichtung von dem Druck stromauf der Zumessblende beaufschlagt. Wenn der dem Verbraucher zugeordnete Zweig der Lastdruckmeldeleitung mit einem Druckbegrenzungsventil versehen wird, lässt sich der Druck des dem Verbraucher zugeführten Druckmittels individuell für jeden LS-Verbraucher begrenzen. Die Individualdruckwaage stellt dann an ihrem Ausgang höchstens einen Druck bereit, der dem Öffnungsdruck des Druckbegrenzungsventils zuzüglich dem Druckäquivalent ihrer Regelfeder entspricht. Soll der Verbraucher gegenüber anderen Verbrauchern priorisiert werden, wie z.B. bei einem Lenkaggregat, tritt an die Stelle der Individualdruckwaage üblicherweise ein Prioritätsventil, das zusätzlich zu der dem priorisierten Verbraucher zugeführten Druckmittelmenge die den nachrangigen Verbrauchern zugeführte Druckmittelmenge steuert. Auch über ein solches Prioritätsventil kann in der beschriebenen Weise eine Druckbegrenzung erfolgen.

Will man jedoch einen Hydromotor, für den eine genaue Geschwindigkeitssteuerung nicht erforderlich ist, an eine solche Steuervorrichtung anschließen, ist es aus Kostengründen wünschenswert, auf eine Individualdruckwaage verzichten zu können. Auch bei Verbrauchern, deren Druckmittelmenge nicht über eine Zumessblende gesteuert ist, z.B. bei einem mittels eines Rotorsatzes gesteuerten Lenkaggregat, ist eine Individualdruckwaage bzw. ein Prioritätsventil zumindest zur Mengenregulierung nicht erforderlich. Daher ist es wünschenswert, die Beaufschlagung eines Verbrauches mit Druck auf andere Weise als durch das Zusammenwirken eines Druckbegrenzungsventils und einer Individualdruckwaage begrenzen zu können.

Den Druck in einer Zulaufleitung des Verbrauchers durch ein Druckbegrenzungsventil direkt zu begrenzen ist jedoch aufgrund der dazu benötigten Ventilgröße aufwendig und ineffizient. Außerdem wäre dadurch eine ständige Druckbegrenzung für alle Verbraucher gegeben.

Es ist die Aufgabe der vorliegenden Erfindung eine verbesserte hydraulische Steuervorrichtung anzugeben, die eine einfache und effiziente Begrenzung der Druckbeaufschlagung eines Verbrauchers erlaubt.

Diese Aufgabe wird erfindungsgemäß durch eine hydraulische Steuervorrichtung mit den Merkmalen des Patentanspruchs 1 gelöst.

Die erfindungsgemäße hydraulische Steuervorrichtung ist in load-sensing Technik ausgeführt und dient der Ansteuerung eines ersten hydraulischen Verbrauchers und eines zweiten hydraulischen Verbrauchers. Bei dem ersten Verbraucher kann es sich um einen LS-Verbraucher mit vor- oder nachgeschalteter Individualdruckwaage handeln. Es soll aber auch der Fall, dass es sich um einen so genannten LUDV-Verbraucher (lastunabhängige Durchflussverteilung) handelt, wie in der nachfolgenden Beschreibung näher ausgeführt, umfasst sein. Des Weiteren sind ein erstes Steuerventil zur Ansteuerung des ersten hydraulischen Verbrauchers und ein zweites Steuerventil zur Ansteuerung des zweiten hydraulischen Verbrauchers vorhanden. Ein erstes Lastsignal ist auf der Grundlage eines Lastdrucks, mit dem der erste hydraulische Verbraucher beaufschlagt ist, und ein zweites Lastsignal ist auf der Grundlage eines Lastdrucks, mit dem der zweite hydraulische Verbraucher beaufschlagt ist, erfassbar. Dem ersten Steuerventil und dem zweiten Steuerventil ist Druckmittel von einer Druckmittelquelle parallel zuführbar. Ein Lastmeldepfad ist zur Ansteuerung eines der Druckmittelquelle zugeordneten Stellorgans mit einem höchsten gegenwärtig erfassten Lastsignal beaufschlagbar. Eine Begrenzungsvorrichtung erlaubt die Begrenzung des zweiten Lastsignals auf einen vorgegebenen Signalgrenzwert.

Es ist die Besonderheit der vorliegenden Erfindung, dass ein Schaltmittel vorgesehen ist, welches durch das zweite Lastsignal so ansteuerbar ist, dass, spätestens wenn das zweite Lastsignal den Signalgrenzwert erreicht, das auf dem Lastmeldepfad geführte Signal durch die Begrenzungsvorrichtung begrenzt wird.

Auf diese Weise wird eine einfache und effiziente Begrenzung der Druckbelastung des zweiten Verbrauchers erzielt. So wird es möglich, einen weniger druckfesten Verbraucher zusammen mit höher belastbaren Verbrauchern im gleichen hydraulischen Steuerkreis zu betreiben. Insbesondere kann dem ersten Verbraucher Druckmittel unter einem höherem Druck, als ein maximal zulässiger Grenzlastdruck des zweiten Verbrauchers beträgt, zugeführt werden. Nur wenn der Lastdruck des zweiten Verbrauchers einen vorgegebenen Druckgrenzwert erreicht, wird das Lastsignal auf dem Lastmeldepfad begrenzt. In diesem Fall wird der von der Druckmittelquelle bereitgestellte Versorgungsdruck zuverlässig entsprechend dem Druckgrenzwert und der Regeldruckdifferenz Δp der Druckmittelquelle abgesenkt. Diese nur bedarfsweise aktivierte Begrenzung des Lastsignals auf dem Lastmeldepfad erlaubt also unter normalen Betriebsbedingungen einen uneingeschränkten Betrieb der hydraulischen Verbraucher und sichert im Fall einer drohenden Überlastung eines Verbrauchers diesen zuverlässig ab. Dieser erfindungsgemäße Überlastungsschutz ist sowohl bei rein hydraulischen als auch bei elektrohydraulischen load-sensing Steuerungen implementierbar.

Weitere vorteilhafte Ausgestaltungen sind in den Unteransprüchen angegeben.

Gemäß einer besonders bevorzugten Weiterbildung der vorliegenden Erfindung ist ein Schaltventil vorgesehen, das in einer betätigten Schaltstellung eine Lastdruckmeldeleitung mit einem Druckbegrenzungsventil fluidisch verbindet. Dabei ist dem Schaltventil der Lastdruck des zweiten Verbrauchers als Steuerdruck zugeführt. Ein solches Schaltventil lässt sich auf einfache Weise in herkömmliche Konstruktionen von Steueranordnungen integrieren. Zudem erfolgt die Druckbegrenzung durch Beeinflussung des Regelmechanismus der Druckmittelquelle und nicht, wie im herkömmlichen Fall, durch ein in der Verbraucherzuleitung angeordnetes Ventil. Die erfindungsgemäß zur Druckbegrenzung verwendeten Ventile, das Schaltventil und das Druckbegrenzungsventil, sind ausnahmslos an Steuerleitungen kleinen Querschnitts angeschlossen und können daher kostengünstig in kleiner Nenngröße ausgeführt werden.

Vorzugsweise ist das Druckbegrenzungsventil an einer Zuleitung von einem Lastdruckmeldeanschluss des zweiten Steuerventils zur Lastdruckmeldeleitung angeordnet. Eine solche Anordnung eines Druckbegrenzungsventils ist bei vielen Hydrauliksteuerblöcken schon vorgesehen und erlaubt eine einfache Modifikation bestehender Baureihen.

Eine bevorzugte Ausbildung der vorliegenden Erfindung besteht darin, dass das Schaltventil als Sitzventil ausgebildet ist, und dass es in einer unbetätigten Schaltstellung die Funktion eines zur Lastdruckmeldeleitung hin öffnenden Rückschlagventils besitzt. Auf diese Weise sorgt das Schaltventil dafür, dass der Lastdruck des zweiten Verbrauchers nur dann an die Lastdruckmeldeleitung gemeldet wird, wenn dies der lastdruckhöchste Verbraucher ist. Das Schaltventil ersetzt somit das in herkömmlichen Konstruktionen für diesen Zweck verwendete Rückschlagventil und ermöglicht eine kompakte und effiziente Bauweise der Steuervorrichtung.

Vorzugsweise entspricht ein zur Betätigung des Schaltventils benötigter Schaltdruck höchstens dem Öffnungsdruck des Druckbegrenzungsventils. Dadurch wird bei drohender Überlastung des zweiten Verbrauchers der Druck in der Lastmeldeleitung sicher auf den Öffnungsdruck des Druckbegrenzungsventils begrenzt.

Wenn der Schaltdruck des Schaltventils um etwa 5 bis 10 bar unter dem Öffnungsdruck des Druckbegrenzungsventils liegt, erzielt man ein besonders zuverlässiges Einsetzen der Druckbegrenzung.

Vorzugsweise umfasst das erste Steuerventil ein Lasthalteventil. Dadurch ist sichergestellt, dass unabhängig von einer Druckbegrenzung in der Lastmeldeleitung und einem daraufhin reduzierten Versorgungsdruck kein Absacken des ersten Verbrauchers zu befürchten ist.

Nachfolgend werden die vorliegende Erfindung und deren Vorteile unter Bezugnahme auf die in den Figuren dargestellten Ausführungsbeispiele näher erläutert.

Es zeigen:
- Fig. 1: ein Schaltbild einer hydraulischen Steueranordnung für einen Verbraucher, in dessen Zuleitung eine Individualdruckwaage ange- ordnet ist, und für einen weiteren Verbraucher, mit dessen Lastdrucksignal ein Schaltventil angesteuert wird, welches eine Ver- bindung zwischen einem den Lastdruck des weiteren Verbrauchers begrenzenden Druckbegrenzungsventil und einer Lastdruckmeldelei- tung steuert,
- Fig. 2: eine Abwandlung der in Fig. 1 dargestellten Schaltung mit einer alternativen Anordnung eines Schaltventils und des Druckbegren- zungsventils, bei der das Druckbegrenzungsventil nicht unmittelbar an einen Lastmeldeanschluss des ersten Verbrauchers angeschlossen ist, und
- Fig. 3: eine Abwandlung der in Fig. 1 dargestellten Schaltung, nach der mehrere Verbraucher im Sinne einer LUDV-Steuerung ansteuerbar sind und nach der als weiterer Verbraucher ein Lenkaggregat vorge- sehen ist, mit dessen Lastdrucksignal das Schaltventil angesteuert wird.

Gemäß Figur 1 dient eine hydraulische Steuervorrichtung 1 der Ansteuerung zumindest zweier hydraulischer Verbraucher 15 und 30. Eine Druckmittelzuleitung 13 wird von einer Hydropumpe 10 aus einem Vorratstank 12 mit Druckmittel versorgt. Bei der Hydropumpe 10 handelt es sich um eine verstellbare Pumpe, deren Fördermenge über einen Pumpenregler 11 gesteuert wird. Der Pumpenregler 11 wird durch das in einer Lastdruckmeldeleitung 24 anstehende Drucksignal gesteuert. Er sorgt dafür, dass sich am Ausgang der Pumpe 10 ein Druck einstellt, der um einen bestimmten Regeldruck Δp über dem Lastdrucksignal liegt.

Die Ansteuerung des hydraulischen Verbrauchers 15 erfolgt über eine Individualdruckwaage 16, eine verstellbare Zumessblende 18 und ein Wegeventil 20. Üblicherweise sind die verstellbare Zumessblende 18 und das Wegeventil 20 beide am Ventilkolben eines Steuerventils gebildet. Die Druckwaage 16 ist in Öffnungsrichtung mit dem Druck stromab der verstellbaren Zumessblende 18 und mit der Kraft einer Regelfeder beaufschlagt. In Schließrichtung steht am Steuerglied der Druckwaage 16 der Druck stromauf der Zumessblende 18 an. Der stromab der Zumessblende 18 erfasste Druck entspricht dem Lastdruck des Verbrauchers 15. Dieser Lastdruck wird als Drucksignal über ein Wechselventil 26 der Lastdruckmeldeleitung 24 zugeführt. Das Wechselventil 26 erlaubt es, auch Lastdrucksignale weiterer Verbraucher auf die Lastdruckmeldeleitung 24 zu führen. Dabei wird die Lastdruckmeldeleitung 24 mit dem höchsten der erfassten Lastdrucksignale beaufschlagt. Die Steuerleitung 24 ist über ein Stromregelventil 25 zum Vorratstank 12 hin entlastbar.

Der hydraulische Verbraucher 30 wird im Wesentlichen über eine verstellbare Zumessblende 32 angesteuert. Diese kann zusammen mit einem Wegeventil am Ventilkolben eines weiteren Steuerventils ausgeführt sein. An einem Lastdruckmeldeanschluss 33 ist ein Lastdrucksignal des Verbrauchers 30 erfassbar. Üblicherweise befindet sich der Lastdruckmeldeanschluss 33 an dem Steuerventil, das auch die verstellbare Zumessblende 32 bildet. Der Lastdruckmeldeanschluss 33 ist mit einer Steuerleitung 34 verbunden. Der Druck auf der Steuerleitung 34 ist durch ein Druckbegrenzungsventil 35 begrenzt. Die Steuerleitung 34 führt zu einem Schaltventil 36. Ein Steuerglied des Schaltventils 36 ist in Richtung einer unbetätigten Ventilstellung durch eine Feder 38 beaufschlagt. In Richtung einer betätigten Ventilstellung ist das Schaltventil 36 durch das Lastdrucksignal des Verbrauchers 30 beaufschlagt, das von der Steuerleitung 34 über eine weitere Steuerleitung 37 an es herangeführt wird. Das Schaltventil 36 steuert eine Verbindung zwischen der Steuerleitung 34 und der Lastdruckmeldeleitung 24. In der unbetätigten Schaltstellung besitzt das Schaltventil 36 die Funktion eines zur Lastdruckmeldeleitung 24 hin öffnenden Rückschlagventils. In der betätigten Schaltstellung gibt das Schaltventil 36 eine fluidische Verbindung zwischen der Steuerleitung 34 und der Lastdruckmeldeleitung 24 frei.

Die Ansteuerung des hydraulischen Verbrauchers 15 entspricht der herkömmlichen Ansteuerung eines Verbrauchers in einem load-sensing System und wird daher nicht eigens erläutert. Im Folgenden wird vor allem auf den Mechanismus der Begrenzung des den Verbraucher 30 beaufschlagenden Lastdrucks eingegangen. Der Öffnungsdruck des Druckbegrenzungsventils 35 entspricht einem Druck, der um die Regeldruckdififerenz Δp des Pumpenreglers 11 unter dem maximal zulässigen Lastdruck des Verbrauchers 30 liegt. Die Feder 38 des Schaltventils 36 ist so bemessen, dass sie einem Schaltdruck entspricht, der um etwa 5 bis 10 bar unter dem Öffnungsdruck des Druckbegrenzungsventils 35 liegt.

Solange der Lastdruck des Verbrauchers 30 unter dem Schaltdruck des Schaltventils 36 liegt, ist das Schaltventil 36 geschlossen. In diesem Zustand wird in die Lastdruckmeldeleitung 24 entweder der Lastdruck des Verbrauchers 15 oder über die Rückschlagventilfunktion des Schaltventils 36 der Lastdruck des Verbrauchers 30 gemeldet, je nachdem, welcher Lastdruck der höhere ist. Dabei kann das in die Lastdruckmeldeleitung 24 durch den Verbraucher 15 oder durch weitere Verbraucher gemeldete Lastdrucksignal durchaus über dem maximal zulässigen Lastdruck des Verbrauchers 30 liegen. Dementsprechend übersteigt auch der von der Hydropumpe 10 bereit gestellte Versorgungsdruck möglicherweise den maximal zulässigen Lastdruck des Verbrauchers 30. Solange der Verbraucher 30 mit einer Last beaufschlagt ist, die einen Lastdruck unterhalb seines maximal zulässigen Lastdrucks zur Folge hat, wird der Verbraucher 30 jedoch nicht überlastet.

Sobald das Lastdrucksignal des Verbrauchers 30 den Schaltdruck des Schaltventils 36 überschreitet, gibt das Schaltventil 36 eine Verbindung zwischen den Lastdruckmeldeleitung 24 und der Steuerleitung 34 sowie insbesondere dem Druckbegrenzungsventil 35 frei. Dadurch wird das in der Lastdruckmeldeleitung 24 anstehende Lastdrucksignal auf den Öffnungsdruck des Druckbegrenzungsventils 35 begrenzt. Da der Schaltdruck des Schaltventils 36 etwa 5 bis 10 bar unter dem Öffnungsdruck des Druckbegrenzungsventils 35 liegt, und der Öffnungsdruck wiederum um etwa die Regeldruckdifferenz Δp des Pumpenreglers 11 unter dem maximal zulässigen Lastdruck des Verbrauchers 30 liegt, wird auf diese Weise eine Überlastung des Verbrauchers 30 wirkungsvoll verhindert.

Bei Betätigung des Schaltventils 36 wird also das Lastdrucksignal auf der zentralen Lastdruckmeldeleitung 24 und somit der allen Verbrauchern zur Verfügung stehende Versorgungsdruck begrenzt. Dies tritt allerdings nur dann auf, wenn eine Überlastung des Verbrauchers 30 droht. Im Normalbetrieb können der Verbraucher 15 bzw. weitere Verbraucher mit einem Druck betrieben werden, der über der Lastdruckgrenze des Verbrauchers 30 liegt.

Die Figur 2 zeigt ein Schaltbild einer hydraulischen Steuervorrichtung 2. Die hydraulische Steuervorrichtung 2 ist eine Abwandlung der hydraulischen Steuervorrichtung 1, die sich von dieser lediglich in der Anordnung des Schaltventils und des Druckbegrenzungsventils sowie in der Art des Schaltventils unterscheidet. Bestandteile der hydraulischen Steuervorrichtung 2, die denen der hydraulischen Steuervorrichtung 1 entsprechen, sind mit gleichen Bezugszeichen versehen und werden nicht mehr eigens beschrieben. Im Unterschied zur hydraulischen Steuervorrichtung 1 ist bei der hydraulischen Steuervorrichtung 2 das Schaltventil 44 über eine separate Verbindungsleitung 45 mit der Lastdruckmeldeleitung 24 fluidisch verbunden. Dem Schaltventil 44 ist das Druckbegrenzungsventil 48 nachgeordnet. Vom Lastdruckmeldeanschluss 33 des Verbrauchers 30 oder eines Steuerventils führt eine Steuerleitung 40 über ein zur Lastdruckmeldeleitung 24 hin öffnendes Rückschlagventil 42 zur Lastdruckmeldeleitung 24. Das Lastdrucksignal des Verbrauchers 30 ist über die Steuerleitung 47 einem Stellglied des Schaltventils 44 zugeführt und beaufschlagt dieses in Öffnungsrichtung. In Schließrichtung ist das Stellglied des Schaltventils 44 von der Feder 46 beaufschlagt. In einer betätigten Schaltstellung des Schaltventils 44 besteht eine fluidische Verbindung zwischen der Lastdruckmeldeleitung 24 und dem Druckbegrenzungsventil 48. In einer unbetätigten Schaltstellung des Schaltventils 44 ist die fluidische Verbindung zwischen der Lastdruckmeldeleitung 24 und dem Druckbegrenzungsventil 48 unterbrochen.

Wie bei der hydraulischen Steuervorrichtung 1 ist der Öffnungsdruck des Druckbegrenzungsventils 48 nach Maßgabe des maximal zulässigen Lastdrucks des Verbrauchers 30 eingestellt. Der durch die Feder 46 bestimmte Schaltdruck des Schaltventils 44 beträgt etwa 5 bis 10 bar weniger als der Öffnungsdruck des Druckbegrenzungsventils 48.

Der am Lastdruckmeldeanschluss 33 erfasste Lastdruck wird - falls seitens der weiteren Verbraucher kein höherer Lastdruck besteht - über das Rückschlagventil 42 in die Lastdruckmeldeleitung 24 gemeldet. Zudem steht der am Anschluss 33 erfasste Lastdruck über die Steuerleitung 47 am Schaltventil 44 an. Erreicht dieses Lastdrucksignal den Öffnungsdruck des Schaltventils 44, so gibt das Schaltventil 44 die Verbindung zwischen der Lastdruckmeldeleitung 24 und dem Druckbegrenzungsventil 48 frei. Daraufhin ist das auf der Lastdruckmeldeleitung 24 geführte Lastdrucksignal auf den Öffnungsdruck des Druckbegrenzungsventils 48 begrenzt. Die Funktion der hydraulischen Steuervorrichtung 2 entspricht also hinsichtlich des Überlastungsschutzes für den Verbraucher 30 der Funktion der hydraulischen Steuervorrichtung 1. Das Anschließen des Schaltventils 44 an die Lastdruckmeldeleitung 24 über eine separate Steuerleitung 45 erlaubt eine höhere Flexibilität bei der Anordnung des Schaltventils 44 und des Druckbegrenzungsventils 48. Zudem kann ein einfach aufgebautes Schaltventil verwendet werden.

In Figur 3 ist mit der hydraulischen Steuervorrichtung 3 eine weitere Abwandlung der in Figur 1 dargestellten hydraulischen Steuervorrichtung 1 gezeigt. Wiederum sind gleiche Bestandteile mit gleichen Bezugszeichen versehen und werden nicht eigens erläutert. Die Geschwindigkeit des Verbrauchers 15 wird über eine Zumessblende 52 gesteuert. Stromab der Zumessblende 52 ist eine Druckwaage 54 angeordnet. Im Fluidweg von der Pumpe 10 zum Verbraucher 15 befinden sich des Weiteren ein Lasthalteventil 64 und das Wegeventil 20. Die Druckwaage 54 besitzt einen Regelkolben 57. Durch den Regelkolben 57 führt eine Steuerleitung 58 in einen Rückraum 55 der Druckwaage 54. In der Steuerleitung 58 ist ein zum Rückraum 55 hin öffnendes Rückschlagventil 59 angeordnet. Der Rückraum 55 steht mit einer Lastdruckmeldeleitung 50 in fluidischer Verbindung. Zudem ist im Rückraum 55 eine Feder 56 angeordnet, die auf den Regelkolben 57 wirkt. Weitere Verbraucher (nicht gezeigt) werden über gleichartig aufgebaute Druckwaagen 62 mit Druckmittel versorgt.

Über die Zuleitung 13 wird zudem ein Lenkaggregat 70 versorgt. Das Lenkaggregat 70 steuert über Anschlüsse 78 und 79 den/die Lenkzylinder eines Fahrzeuges an. Hauptbestandteil des Lenkaggregates 70 ist ein Rotorsatz 72, über den die den Anschlüssen 78 und 79 zugeführte Druckmittelmenge gesteuert wird. An einem Lastdruckmeldeanschluss 76 des Lenkaggregates 70 ist ein Lastdrucksignal nach außen geführt. Dieses Lastdrucksignal wird innerhalb des Lenkaggregates 70 durch ein Druckbegrenzungsventils 74 begrenzt. Das am Lastdruckmeldeanschluss 76 anstehende Lastdrucksignal wird über die Steuerleitung 77 an das Schaltventil 36 geführt. Über die Steuerleitung 37 ist ein Stellglied des Schaltventils 36 mit diesem Lastdrucksignal beaufschlagt.

Die Druckwaage 54 regelt den Druck stromab der Zumessblende 52 auf einen Wert ein, der um das Druckäquvivalent der Kraft der Feder 56 über dem Lastdrucksignal liegt, das in ihrem Rückraum 55 ansteht. Üblicherweise ist die Feder 56 recht schwach ausgelegt, so dass der Druck zwischen der Zumessblende 52 und der Druckwaage 54 nur geringfügig über dem in dem Druckraum 55 anstehenden Lastdrucksignal liegt. Dieses Lastdrucksignal entspricht dem höchsten Lastdruck der angeschlossenen Verbraucher. Die Rückräume weiterer Druckwaagen 62, etc. sind ebenso wie der Druckraum 55 mit dem in der Lastdruckmeldeleitung 50 geführten Lastdrucksignal beaufschlagt. Der Druck stromauf der Zumessblende 52 entspricht dem von der Hydropumpe 10 bereitgestellten Versorgungsdruck. Daher steht über der Zumessblende 52 eine Druckdifferenz an, die im Wesentlichen der Regeldruckdifferenz Δp des Pumpenreglers 11 entspricht. Diese Art der load-sensing Steuerung ist unter der Bezeichnung lastunabhängige Durchflussverteilung (LUDV) bekannt. Sollte der von der Pumpe geförderte Volumenstrom nicht zur Deckung des Bedarfs der Verbraucher ausreichen, so verteilt sich der zur Verfügung stehende Strom gleichmäßig unter den auf diese Weise angesteuerten Verbrauchern.

Als weiterer Verbraucher wird das Lenkaggregat 70 über die Zuleitung 13 von der Pumpe 10 versorgt. Durch die Dimensionierung der Pumpe 10, durch eine genaue Berechnung des Bedarfs der anderen Verbrauchern 15, etc., und/oder durch eine geeignete Steuerung der im Betrieb auftretenden Lastdruckverhältnisse an den Verbrauchern sei sichergestellt, dass keine Untersättigung auftritt bzw. dass das Lenkaggregat 70 stets mit ausreichend Druckmittel versorgt ist. Das am Ausgang 76 des Lenkaggregates 70 anstehende Lastdrucksignal ist über das Schaltventil 36, welches in unbetätigter Stellung die Funktion eines Rückschlagventils hat, der Lastdruckmeldeleitung 50 zugeführt. Sobald sich der Lastdruck des Lenkaggregates 70 einem maximal zulässigen Lastdruck nähert, also Überlastung des Lenkaggregates 70 droht; schaltet das Schaltventil 36 durch den vom Lenkaggregat 70 gemeldeten Lastdruck in eine betätigte Stellung, in der es die Lastdruckmeldeleitung 50 und den Lastdruckmeldeanschluss 76 fluidisch verbindet. Daraufhin ist der in der Lastdruckmeldleitung 50 herrschende Druck durch das interne Druckbegrenzungsventil 74 des Lenkaggregates 70 begrenzt. Eine Überlastung des Lenkaggregates 70 wird somit zuverlässig verhindert. Solange das Schaltventil 36 nicht betätigt ist, kann das in der Lastdruckmeldeleitung 50 anstehende Lastdrucksignal durchaus über dem maximal zufälligen Lastdruck des Lenkaggregates 70 liegen. Erst bei drohender Überlastung des Lenkaggregates 70, genauer gesagt, wenn dessen Lastdruck den Schaltdruck des Schaltventils 36 erreicht, tritt eine Begrenzung des Lastdrucksignals auf der zentralen Lastdruckmeldeleitung 50 in Kraft. Um ein eventuelles Absacken des Verbrauchers 15 in Folge der Lastdruckbegrenzung und der daraus resultierenden Versorgungsdruckbegrenzung zu verhindern, ist in der Versorgungsleitung des Verbrauchers 15 das Lasthalteventil 64 angeordnet.

Schließlich sei darauf hingewiesen, dass die die anhand der hydraulischen Steuervorrichtungen 1, 2 und 3 beschriebenen Überlastschutzmechanismen ebenso in der elektronischen Steuereinheit einer elektrohydraulischen Steuervorrichtung implementiert werden können. In Bezug auf eine hydraulische Steuervorrichtung ist der Lastmeldepfad im Sinne des Anspruchs 1 als Lastdruckmeldeleitung, die Begrenzungsvorrichtung als Druckbegrenzungsventil und das Schaltmittel als Schaltventil implementiert.

### Bezugszeichenliste

- 1: Hydraulische Steuervorrichtung
- 2: Hydraulische Steuervorrichtung
- 3: Hydraulische Steuervorrichtung
- 10: Pumpe
- 11: Pumpenregler
- 12: Tank
- 13: Zuleitung
- 15: Hydraulischer Verbraucher
- 16: Druckwaage
- 18: Verstellbare Zumessblende
- 20: Wegeventil
- 24: Lastdruckmeldeleitung
- 25: Stromregelventil
- 26: Wechselventil
- 30: Hydraulischer Verbraucher
- 32: Verstellbare Zumessblende
- 33: Lastdruckmeldeanschluss
- 34: Steuerleitung
- 35: Druckbegrenzungsventil
- 36: Schaltventil
- 37: Steuerleitung
- 38: Feder
- 40: Steuerleitung
- 42: Rückschlagventil
- 44: Schaltventil
- 45: Verbindungsleitung
- 46: Feder
- 48: Druckbegrenzungsventil
- 50: Lastdruckmeldeleitung
- 52: Zumessblende
- 54: Druckwaage
- 55: Rückwärtiger Druckraum
- 56: Regelfeder
- 57: Regelkolben
- 58: Steuerleitung
- 59: Rückschlagventil
- 62: Druckwaage
- 64: Lasthalteventil
- 70: Lenkaggregat
- 72: Rotorsatz
- 74: Druckbegrenzungsventil
- 76: Lastdruckmeldeanschluss
- 77: Steuerleitung
- 78: Anschluss
- 79: Anschluss

## Patentansprüche

1. Hydraulische Steuervorrichtung in load-sensing Ausführung zur Ansteuerung eines ersten hydraulischen Verbrauchers (15) und eines zweiten hydraulischen Verbrauchers (30), bei der
ein erstes Steuerventil (18, 20) zur Ansteuerung des ersten hydraulischen Verbrauchers (15) und ein zweites Steuerventil (32) zur Ansteuerung des zweiten hydraulischen Verbrauchers (30) vorhanden sind,
ein erstes Lastsignal auf der Grundlage eines Lastdrucks, mit dem der erste hydraulische Verbraucher (15) beaufschlagt ist, und ein zweites Lastsignal auf der Grundlage eines Lastdrucks, mit dem der zweite hydraulische Verbraucher (30) beaufschlagt ist, erfassbar sind,
dem ersten Steuerventil (18, 20) und dem zweiten Steuerventil (32) Druckmittel von einer Druckmittelquelle (10) parallel zuführbar ist,
ein Lastmeldepfad (24) vorhanden ist, der zur Ansteuerung eines der Druckmittelquelle (10) zugeordneten Stellorgans (11) mit einem höchsten gegenwärtig erfassten Lastsignal beaufschlagbar ist, und bei der eine Begrenzungsvorrichtung (35; 48) vorhanden ist, mit der das zweite Lastsignal auf einen vorgegebenen Signalgrenzwert begrenzbar ist,
**dadurch gekennzeichnet, dass**
ein Schaltmittel (36; 44) vorgesehen ist, welches durch das zweite Lastsignal so ansteuerbar ist, dass, spätestens wenn das zweite Lastsignal den Signalgrenzwert erreicht, das auf dem Lastmeldepfad (24) geführte Signal durch die Begrenzungsvorrichtung (35; 48) begrenzt wird.

2. Hydraulische Steuervorrichtung nach Anspruch 1, **dadurch gekennzeichnet, dass** ein Schaltventil (36; 44) vorgesehen ist, das in einer betätigten Schaltstellung eine Lastdruckmeldeleitung (24) mit einem Druckbegrenzungsventil (35; 48) fluidisch verbindet, und dass dem Schaltventil (36; 44) der Lastdruck des zweiten Verbrauchers (30) als Steuerdruck zugeführt ist.

3. Hydraulische Steuervorrichtung nach Anspruch 2, **dadurch gekennzeichnet, dass** das Druckbegrenzungsventil (35; 74) an einer Zuleitung von einem Lastdruckmeldeanschluss des zweiten Steuerventils (32; 72) zur Lastdruckmeldeleitung (24; 50) angeordnet ist.

4. Hydraulische Steuervorrichtung nach Anspruch 3, **dadurch gekennzeichnet, dass** das Schaltventil (36) als Sitzventil ausgebildet ist, und dass es in einer unbetätigten Schaltstellung die Funktion eines zur Lastdruckmeldeleitung (24; 50) hin öffnenden Rückschlagventils besitzt.

5. Hydraulische Steuervorrichtung nach einem der Ansprüche 2 bis 4, **dadurch gekennzeichnet, dass** ein zur Betätigung des Schaltventils (36; 44) benötigter Schaltdruck höchstens dem Öffnungsdruck des Druckbegrenzungsventils (35; 48; 74) entspricht.

6. Hydraulische Steuervorrichtung nach Anspruch 5, **dadurch gekennzeichnet, dass** der Schaltdruck des Schaltventils (36; 44) um etwa 5 bis 10 barunter dem Öffnungsdruck des Druckbegrenzungsventils (35; 48; 74) liegt.

7. Hydraulische Steuervorrichtung nach einem der Ansprüche 1 bis 6, **dadurch gekennzeichnet, dass** das erste Steuerventil (52, 20, 64) ein Lasthalteventil (64) umfasst.

## Claims

1. Hydraulic control device of the load-sensing type for activating a first hydraulic consumer (15) and a second hydraulic consumer (30), in which hydraulic control device a first control valve (18, 20) for activating the first hydraulic consumer (15) and a second control valve (32) for activating the second hydraulic consumer (30) are present,
a first load signal can be detected on the basis of a load pressure which acts upon the first hydraulic consumer (15) and a second load signal can be detected on the basis of a load pressure which acts upon the second hydraulic consumer (30), pressure medium can be supplied from a pressure-medium source (10) in parallel to the first control valve (18, 20) and to the second control valve (32),
a load communication path (24) is present, which, to activate an actuating member (11) assigned to the pressure-medium source (10), can be acted upon with a highest currently detected load signal, and
in which a limiting device (35; 48) is present, by means of which the second load signal can be limited to a predetermined signal limit value,
**characterized in that**
a switching means (36; 44) is provided, which can be activated by the second load signal such that, at the latest when the second load signal reaches the signal limit value, the signal carried on the load communication path (24) is limited by the limiting device (35; 48).

2. Hydraulic control device according to Claim 1, **characterized in that** a switching valve (36; 44) is provided, which, in an actuated switching position, fluidically connects a load-pressure communication line (24) to a pressure-limiting valve (35; 48), and **in that** the load pressure of the second consumer (30) is supplied as control pressure to the switching valve (36; 44).

3. Hydraulic control device according to Claim 2, **characterized in that** the pressure-limiting valve (35; 74) is arranged on a supply line from a load-pressure communication connection of the second control valve (32; 72) to the load-pressure communication line (24; 50).

4. Hydraulic control device according to Claim 3, **characterized in that** the switching valve (36) is designed as a seat valve, and **in that**, in a non-actuated switching position, it has the function of a non-return valve opening towards the load-pressure communication line (24; 50).

5. Hydraulic control device according to one of Claims 2 to 4, **characterized in that** a switching pressure required for actuating the switching valve (36, 44) corresponds at most to the opening pressure of the pressure-limiting valve (35; 48; 74).

6. Hydraulic control device according to Claim 5, **characterized in that** the switching pressure of the switching valve (36; 44) is about 5 to 10 bar below the opening pressure of the pressure-limiting valve (35; 48; 74).

7. Hydraulic control device according to one of Claims 1 to 6, **characterized in that** the first control valve (52, 20, 64) comprises a load-holding valve (64).

## Revendications

1. Dispositif de commande hydraulique dans une réalisation de détection de charge pour la commande d'un premier consommateur hydraulique (15) et d'un deuxième consommateur hydraulique (30), dans lequel :
on prévoit une première soupape de commande (18, 20) pour la commande du premier consommateur hydraulique (15) et une deuxième soupape de commande (32) pour la commande du deuxième consommateur hydraulique (30),
un premier signal de charge sur la base d'une pression de charge, avec laquelle le premier consommateur hydraulique (15) est sollicité, et un deuxième signal de charge sur la base d'une pression de charge avec laquelle le deuxième consommateur hydraulique (30) est sollicité, peuvent être détectés,
on peut acheminer en parallèle à la première soupape de commande (18, 20) et à la deuxième soupape de commande (32) des fluides de pression
provenant d'une source de fluide de pression (10),
une voie de communication de charge (24) est prévue, laquelle peut être sollicitée pour la commande d'un actionneur (11) associé à la source de fluide de pression (10), avec un signal de charge maximal détecté actuellement, et
dans lequel un dispositif de limitation (35 ; 48) est prévu, avec lequel le deuxième signal de charge peut être limité à une valeur limite de signal prédéfinie,
**caractérisé en ce que**
l'on prévoit un moyen de commutation (36 ; 44) qui peut être commandé par le deuxième signal de charge de telle sorte qu'au plus tard lorsque le deuxième signal de charge atteint la valeur limite de signal, le signal guidé sur la voie de commutation de charge (24) soit limité par le dispositif de limitation (35 ; 48).

2. Dispositif de commande hydraulique selon la revendication 1, **caractérisé en ce que** l'on prévoit une soupape de commutation (36 ; 44) qui, dans une position de commutation actionnée, relie fluidiquement une conduite de communication de pression de charge (24) à une soupape de limitation de pression (35 ; 48), et **en ce que** l'on achemine à la soupape de commutation (36 ; 44) la pression de charge du deuxième consommateur (30) en tant que pression de commande.

3. Dispositif de commande hydraulique selon la revendication 2, **caractérisé en ce que** la soupape de limitation de pression (35 ; 74) est disposée au niveau d'une conduite d'amenée allant d'un raccordement de communication de pression de charge de la deuxième soupape de commande (32 ; 72) à la conduite de communication de pression de charge (24 ; 50).

4. Dispositif de commande hydraulique selon la revendication 3, **caractérisé en ce que** la soupape de commutation (36) est réalisée sous forme de soupape à siège, et **en ce qu'**elle possède, dans une position de commutation non actionnée, la fonction d'une soupape de non retour s'ouvrant vers la conduite de communication de pression de charge (24 ; 50).

5. Dispositif de commande hydraulique selon l'une quelconque des revendications 2 à 4, **caractérisé en ce qu'**une pression de commutation nécessaire pour l'actionnement de la soupape de commutation (36 ; 44) correspond au maximum à la pression d'ouverture de la soupape de limitation de la pression (35 ; 48 ; 74).

6. Dispositif de commande hydraulique selon la revendication 5, **caractérisé en ce que** la pression de commutation de la soupape de commutation (36 ; 44) est de l'ordre d'environ 5 à 10 bars en dessous de la pression d'ouverture de la soupape de limitation de la pression (35 ; 48 ; 74).

7. Dispositif de commande hydraulique selon l'une quelconque des revendications 1 à 6, **caractérisé en ce que** la première soupape de commande (52, 20, 64) comprend une soupape de retenue de charge (64).
